# FASCICULE DE BREVET EUROPEEN

(11) **EP 0 349 415 B1**
(45) Date de publication et mention de la délivrance du brevet: **09.06.1993**
(21) Numéro de dépôt: 89401825.8
(22) Date de dépôt: 27.06.1989
(51) Int. Cl.: G09G 3/36

(54) **Procédé et dispositif de commande d'un écran matriciel affichant des niveaux de gris**
Verfahren und Einrichtung zur Steuerung eines Matrixbildschirmes, der Grauwerte anzeigt
Method and device for controlling a matrix screen displaying gray levels

(30) Priorité: 29.06.1988 FR 8808756
(43) Date de publication de la demande: 03.01.1990
(73) Titulaire: COMMISSARIAT A L'ENERGIE ATOMIQUE, 75015 Paris Cédex 15 (FR)
(72) Inventeur: Ghis, Anne, F-38400 Saint Martin d'Heres (FR)
(74) Mandataire: Mongrédien, André

(56) Documents cités:
- EP-A- 0 051 521
- EP-A- 0 193 728
- DE-A- 3 329 130
- GB-A- 2 188 183
- US-A- 4 193 095
- US-A- 4 554 539

## Description

La présente invention concerne un procédé et un dispositif de commande d'un écran matriciel de visualisation destiné à afficher des images ayant des niveaux de gris. Elle s'applique notamment à la commande d'écrans fluorescents à micro-pointes ou d'écrans à cristaux liquides. Les images peuvent être en noir et blanc ou en couleur, l'expression "niveau de gris" signifiant dans ce dernier cas "demi-teinte de couleur".

On sait que pour commander l'affichage d'images sur un écran matriciel on utilise généralement le mode de balayage suivant : les lignes sont successivement adressées c'est-à-dire portées d'un potentiel approprié Vlp à un autre potentiel approprié Vla une fois par image et pendant un temps T appelé "temps de ligne" qui est le même pour toutes les lignes et qui est égal au quotient de la durée d'une image par le nombre de lignes ; simultanément à l'adressage de chaque ligne, les colonnes reçoivent des signaux permettant de commander les états respectifs des éléments d'images, ou pixels, de la ligne considérée, en fonction de l'image désirée : une colonne est portée à un potentiel approprié Vca si le pixel correspondant doit être allumé et à un autre potentiel approprié Vce si le pixel correspondant doit être, au contraire, éteint. Au bout du temps T, l'adressage de la ligne considérée cesse et la ligne suivante est adressée, les signaux reçus par les colonnes dépendant des états respectifs souhaités pour les pixels de cette ligne suivante et ainsi de suite.

On connaît également deux techniques permettant d'engendrer des images comportant des niveaux de gris :

Une première technique consiste à soumettre une colonne à un potentiel intermédiaire entre Vca et Vce pour que le pixel correspondant ait une luminosité intermédiaire entre celle qui correspond au pixel allumé et celle qui correspond au pixel éteint.

Cependant, notamment dans le cas d'un écran fluorescent à micro-pointes, il est très difficile de régler une tension intermédiaire entre Vca et Vce pour une luminosité donnée, en raison de la raideur de la caractéristique tension-luminosité pour un tel écran.

Une seconde technique consiste à porter une colonne au potentiel Vca seulement pendant une fraction du temps de ligne, proportionnelle à la quantité de lumière désirée pour le pixel correspondant et à ramener ensuite cette colonne au potentiel Vce pendant le reste du temps de ligne (modulation temporelle du potentiel de commande de chaque colonne).

Cependant, la relation entre le temps d'application de Vca et la luminosité n'est jamais parfaitement linéaire et, notamment dans le cas d'un écran fluorescent à micro-pointes, il existe une relation fortement non-linéaire entre le temps d'application et la luminosité en raison du temps d'établissement de la tension aux bornes d'un pixel.

De plus, dans le cas de l'une ou l'autre des deux techniques connues mentionnées plus haut, ce temps d'établissement de la tension aux bornes d'un pixel dépend en outre de la résistance d'accès à ce pixel liée à la position de celui-ci dans l'écran. Il en résulte que le temps de charge du pixel dépend aussi de cette position : pour un même potentiel de commande, deux pixels par exemple situés aux deux extrémités d'une même colonne n'ont pas la même luminosité, le pixel le plus proche du contact de colonne auquel est appliqué le potentiel de commande ayant la luminosité la plus forte.

La présente invention vise un procédé et un dispositif de commande d'un écran matriciel affichant des niveaux de gris, qui utilise une modulation temporelle du potentiel de commande de chaque colonne et ne présente donc pas l'inconvénient de la première technique connue mentionnée plus haut, et qui ne cause pas non plus de problème de non-linéarité comme en pose la seconde technique connue mentionnée plus haut.

On connaît, par US-A-4 193 095, un dispositif de commande d'un écran matriciel affichant des niveaux de gris. Ce dispositif comprend des moyens pour combiner une pluralité de périodes d'éclairement divisées afin de fournir une image à niveaux de gris et des moyens pour augmenter ou diminuer les largeurs respectives des périodes d'éclairement divisées en coréllation les unes avec les autres.

De façon précise, la présente invention a tout d'abord pour objet un procédé de commande d'un écran matriciel de visualisation destiné à afficher des images dont les éléments d'image ont des niveaux de gris, les niveaux de gris étant repérés par des nombres entiers i allant en croissant de 0 à un nombre entier m au moins égal à 1, cet écran comportant une pluralité de lignes et une pluralité de colonnes dont les intersections sont respectivement associées à des éléments d'image, procédé selon lequel, pour chaque image, ces lignes sont successivement activées pendant un temps donné T appelé temps de ligne qui est le même pour toutes les lignes, et, lors de l'activation de chaque ligne, les colonnes sont simultanément et respectivement commandées par des signaux destinés à activer ces colonnes, chaque signal étant appliqué pendant un temps qui dépend du niveau de gris de l'élément d'image correspondant à l'intersection de la ligne activée considérée et de la colonne commandée par le signal considéré,
procédé caractérisé en ce que l'on subdivise le temps de ligne T en N intervalles de temps égaux dt, N étant un nombre entier au moins égal à m, en ce que pour chaque ligne et pour chacun des niveaux de gris i de cette ligne, un niveau de gris i est respectivement associé à un nombre entier Nil choisi d'intervalles dt, l représentant le numéro de la ligne considérée, les nombres Nil formant, pour tout l fixé, une suite strictement croissante de la variable i, de premier terme NOl nul et de dernier terme Nml inférieur ou égal à N, et en ce que ledit temps pendant lequel ledit signal est appliqué est égal au produit de dt par celui des nombres de ladite suite qui correspond à ladite ligne et audit niveau de gris, ladite colonne étant désactivée après ledit temps pendant lequel ledit signal est appliqué, jusqu'à l'activation de la ligne suivante, les nombres Nil étant choisis de façon à obtenir une répartition déterminée pour les intensités lumineuses des différents niveaux de gris.

On voit donc que la présente invention permet de corréler le temps d'application du potentiel Vca pendant le temps de ligne avec la caractéristique tension-luminosité de l'écran considéré.

L'utilisation des quantités Nil dans la présente invention et la possibilité de choisir ces quantités fait que l'on peut équilibrer a posteriori - c'est-à-dire une fois que l'écran et les circuits électroniques qui lui sont associés sont prêts à fonctionner ou même ont déjà fonctionné- les niveaux de gris obtenus les uns par rapport aux autres, soit pour obtenir une échelle de gris particulière, régulière ou logarithmique par exemple, soit pour compenser un vieillissement de l'ensemble écran-circuits, soit encore pour choisir un meilleur compromis entre couplage et luminosité.

On rappelle à ce propos que le couplage en question est un phénomène qui est lié à la résistance d'accès à des pixels différents et qui se traduit visuellement par des "bavures" d'une ligne de l'écran sur l'autre.

Pour tout couple de lignes l1 et l2, les suites de nombres Nil1 et Nil2 peuvent être identiques (non différenciation des lignes de l'écran, les lignes l1 et l2 n'étant pas forcément des lignes successives.

Alors les niveaux de gris peuvent être réglés de la façon suivante :
- on forme sur l'écran au moins deux zones correspondant respectivement au niveau de gris 0 et au niveau de gris m,
- on fait varier la fraction du temps de ligne pendant laquelle les colonnes sont activées pour les éléments d'image au niveau de gris m, jusqu'à l'obtention d'une qualité d'image souhaitée sur l'écran,
- on forme sur l'écran une image uniforme ayant le niveau de gris m ainsi défini et l'on mesure la luminosité de cette image uniforme,
- on calcule, à partir de cette valeur de luminosité mesurée, la luminosité que l'on doit obtenir pour chacun des autres niveaux de gris 1 à m-1, en fonction d'une échelle de niveaux de gris choisie, et
- pour chacun de ces autres niveaux de gris, on forme sur l'écran une image uniforme ayant cet autre niveau de gris et l'on ajuste le nombre de ladite suite qui lui correspond de façon à obtenir la luminosité calculée pour cet autre niveau de gris.

Au contraire, pour certaines lignes l1, l2 de l'écran les suites de nombres Nil1 et Nil2 peuvent ne pas être identiques (différenciation des lignes de cet écran).

On peut alors corréler le temps d'application du potentiel Vca pendant le temps de ligne avec non seulement la caractéristique tension-luminosité de l'écran considéré comme on l'a déjà indiqué, mais encore avec la position du pixel adressé dans cet écran.

Lorsque lesdites suites Nil1 et Nil2 ne sont pas identiques pour certaines lignes l1, l2 de l'écran, les niveaux de gris maxima peuvent être réglés de la façon suivante :
- on mesure les luminosités respectives de toutes les lignes de l'écran lorsque ces lignes sont au niveau de gris maximum et l'on détermine la ligne de luminosité la plus faible que l'on prend pour référence, et
- pour chacune des autres lignes l, on ajuste le nombre Nml correspondant au niveau de gris maximum de façon que la luminosité résultante soit égale à la luminosité de référence.

Dans ce cas, les autres niveaux de gris 1 à m-1 peuvent être ensuite réglés de la façon suivante :
- on calcule, à partir de la valeur de la luminosité de référence, la luminosité que l'on doit obtenir pour chacun des autres niveaux de gris 1 à m-1, en fonction d'une échelle de niveaux de gris choisie, et
- pour chacun de ces autres niveaux de gris et pour chaque ligne, on forme sur l'écran l'image de cette ligne ayant cet autre niveau de gris et l'on ajuste le nombre de ladite suite qui lui correspond de façon à obtenir la luminosité calculée pour cet autre niveau de gris.

De préférence, Nml est inférieur à N, ce qui permet de supprimer le phénomène de bavure d'une ligne sur l'autre comme on le verra mieux par la suite.

La présente invention a également pour objet un dispositif de commande d'un écran matriciel de visualisation destiné à afficher des images dont les éléments d'image ont des niveaux de gris, les niveaux de gris étant repérés par des nombres entiers i allant en croissant de 0 à un nombre entier m au moins égal à 1, cet écran comportant une pluralité de lignes et une pluralité de colonnes dont les intersections sont respectivement associées à des éléments d'image, ce dispositif comprenant :
- des moyens prévus pour activer successivement les lignes pendant un temps donné T appelé temps de ligne qui est le même pour toutes les lignes et ce, pour chaque image, et
- des moyens de commande simultanée des colonnes, prévus pour engendrer, lors de l'activation de chaque ligne, des signaux destinés à activer respectivement les colonnes, chaque signal étant appliqué pendant un temps qui dépend du niveau de gris de l'élément d'image correspondant à l'intersection de la ligne activée considérée et de la colonne commandée par le signal considéré,

dispositif caractérisé en ce que les moyens de commande des colonnes comprennent :
- des moyens qui sont communs à toutes les colonnes et qui comportent :
   . des moyens prévus pour engendrer des impulsions de période dt égale à T/N, N étant un nombre entier au moins égal à m,
   . des moyens de mémorisation prévus pour mémoriser, pour chaque ligne et au moins pour chaque niveau de gris i non nul de cette ligne, une information liée à un nombre entier Nil choisi, l représentant le numéro de la ligne considérée, les nombres Nil formant, pour tout l fixé, une suite strictement croissante de la variable i de dernier terme Nml inférieur ou égal à N, et
- des moyens prévus pour appliquer ledit signal pendant un temps égal au produit de dt par celui des nombres de ladite suite qui correspond à ladite ligne et audit niveau de gris, et pour désactiver ladite colonne après ledit temps pendant lequel ledit signal est appliqué, jusqu'à l'activation de la ligne suivante, le temps d'application de tout signal correspondant à l'affichage d'un élément d'image de niveau de gris 0 étant nul, les nombres Nil étant choisis de façon à obtenir une répartition déterminée pour les intensités lumineuses des différents niveaux de gris.

Dans une réalisation particulière du dispositif objet de l'invention, les moyens de commande des colonnes comprennent en outre un registre à décalage dont le nombre de positions est égal au nombre de colonnes et qui reçoit en entrée des informations de niveau de gris pour les colonnes, chaque position étant associée à une colonne donnée, et occupée lors de l'activation d'une ligne, par l'information de niveau de gris i relative à cette colonne, les moyens prévus pour appliquer ledit signal comprennent pour chaque colonne :
- un registre qui reçoit en entrée l'information contenue dans la position correspondante du registre à décalage et qui est commandé par des signaux de début de ligne, et
- un comparateur à deux entrées, dont la première entrée est reliée à la sortie dudit registre et dont la sortie commande l'activation de la colonne correspondante par l'intermédiaire de moyens d'amplification,
et les moyens communs à toutes les colonnes sont prévus pour envoyer à la seconde entrée de chaque comparateur des informations représentant des nombres entiers k, ces informations variant de 0 à m de façon croissante au cours du temps de ligne de telle manière que la colonne correspondant à ce comparateur soit activée tant que k est inférieur à i puis désactivée et maintenue dans l'état désactivé dès que k atteint i jusqu'à l'activation de la ligne suivante.

Selon un premier mode de réalisation particulier du dispositif objet de l'invention, les nombres Nil1 et Nil2 étant égaux,pour tout couple de lignes l1 et l2 et pour chaque niveau de gris i, les moyens communs à toutes les colonnes comprennent en outre :
- un premier compteur prévu pour compter à rebours, et
- un second compteur qui est remis à zéro au moment où commence une ligne, qui est incrémenté par un signal de fin de comptage émis par le premier compteur, et qui envoie à la seconde entrée de chaque comparateur les informations représentant les nombres k,
ce premier compteur est décrémenté par les moyens prévus pour engendrer les impulsions, les moyens de mémorisation comportent au moins m registres numérotés de 0 à m-1 et un bus d'adresse sur lequel sont envoyées les informations représentant les nombres k, les signaux de sortie de ces moyens de mémorisation commandent l'initialisation du premier compteur qui prend en compte ces signaux de sortie lors de l'émission de son signal de fin de comptage, et l'information présente à l'adresse i des moyens de mémorisation, i prenant l'une quelconque des valeurs 0 à m-1, est égale à la différence entre les nombres N(i+1)l et Nil.

Enfin, selon un second mode de réalisation particulier, les suites de nombres Nil1 et Nil2 n'étant pas identiques pour certaines lignes l1, l2 de l'écran, les moyens communs à toutes les colonnes comprennent en outre :
- un premier compteur prévu pour compter à rebours,
- un second compteur qui est remise à zéro au moment où commence une ligne, qui est incrémenté par un signal de fin de comptage émis par le premier compteur, et qui envoie à la seconde entrée de chaque comparateur les informations représentant les nombres k, et
- un troisième compteur qui est remis à zéro au début d'une image et incrémenté à chaque début de ligne,
le premier compteur est décrémenté par les moyens prévus pour engendrer les impulsions, les moyens de mémorisation comportent au moins mxL registres, L étant le nombre de lignes, et un bus d'adresse sur lequel sont envoyées les informations représentant les nombres k sous forme de mots binaires en deux parties, la partie de poids fort correspondant aux signaux de sortie du troisième compteur et la partie de poids faible correspondant aux informations représentant les nombres k, les signaux de sortie de ces moyens de mémorisation commandent l'initialisation du premier compteur qui prend en compte ces signaux de sortie lors de l'émission de son signal de fin de comptage, et l'information présente à l'adresse ixl des moyens de mémorisation, i prenant l'une quelconque des valeurs 0 à m-1 et l prenant l'une quelconque des valeurs 1 à L, est égale à la différence entre les nombres N(i+1)l et Nil.

La présente invention sera mieux comprise à la lecture de la description qui suit, d'exemples de réalisation donnés à titre purement indicatif et nullement limitatif, en référence aux dessins annexés sur lesquels :
- la figure 1 illustre schématiquement le principe d'un affichage en tout ou rien pour un écran fluorescent à micro-pointes,
- la figure 2 illustre schématiquement le principe de l'invention pour un tel écran fluorescent à micro-pointes,
- la figure 3 montre les variations du courant électronique en fonction de la tension entre la cathode et la grille pour un écran donné du type précédent,
- la figure 4 illustre schématiquement l'intérêt de subdiviser, dans la présente invention, le temps de ligne T en un nombre N d'intervalles dt, supérieur au niveau de gris maximum m,
- la figure 5 est une vue schématique d'un premier mode de réalisation particulier du dispositif objet de l'invention, et
- la figure 6 est une vue schématique d'un second mode de réalisation particulier de ce dispositif.

La figure 1 illustre schématiquement le principe de l'affichage en tout ou rien dans le cas d'un écran fluorescent à micro-pointes particulier. Par "affichage en tout ou rien" on entend un affichage pour lequel chaque pixel ne peut être que dans l'état éteint ou dans l'état allumé, sans état intermédiaire. On voit sur la figure 1 les adressages successifs des trois premières lignes de l'écran L1, L2 et L3. Chaque ligne passe à un moment donné d'un potentiel Vlp=45V à un potentiel Vla=90V qu'elle conserve pendant le temps de ligne T pour repasser ensuite au potentiel Vlp=45V à l'instant où la ligne suivante passe du potentiel 45V au potentiel 90V... Lorsque toutes les lignes ont été adressées, la première l'est à nouveau et ainsi de suite.

Sur la figure 1, on a également représenté des signaux particuliers d'adressage des trois premières colonnes de l'écran C1, C2 et C3, ces signaux conduisant à l'image suivante sur l'écran : les pixels correspondant aux intersections des colonnes C1, C2 et C3 avec la ligne L1 sont respectivement dans les états éteint, allumé et éteint ; les intersections de ces mêmes colonnes avec la ligne L2 conduisent respectivement à des pixels dans les états allumé, éteint et éteint et les mêmes intersections avec la ligne L3 conduisent respectivement à des pixels dans les états allumé, éteint et allumé. C'est ainsi que, par exemple, lorsque la ligne L1 est activée, le potentiel appliqué au contact de la colonne C1 passe de Vce=0V à Vca=45V pour repasser ensuite à 0V pendant les adressages successifs des lignes L2 et L3.

Le procédé objet de l'invention va maintenant être expliqué : selon l'invention, le temps de ligne T est divisé en N intervalles égaux dt. On suppose que l'on veuille être capable d'afficher m+1 niveaux de gris repérés par les nombre 0 (pixel éteint), 1, ..., m (niveau de gris maximum correspondant à un pixel allumé). Le nombre N est au moins égal à m. En pratique, N est très supérieur à m. On associe à chaque niveau de gris i de chacune des lignes l de l'écran un nombre Nil d'intervalles dt. Le niveau de gris 0 (pixel éteint) est quant à lui associé à 0 intervalle quel que soit le numéro l de la ligne. En d'autres termes, N0l est nul quel que soit l.

En outre, le nombre d'intervalles dt associés à chacun des niveaux de gris est strictement croissant avec la luminosité de ce niveau de gris. En d'autres termes, pour tout l fixé, la suite des nombres Nil est une suite strictement croissante de la variable i.

En outre, le niveau de gris maximum m (correspondant à un pixel allumé) est associé à un nombre d'intervalles Nml inférieur ou égal à N quel que soit l.

Pour une ligne adressée donnée, l'électrode de colonne dont le pixel doit avoir la luminosité de niveau de gris i non nul est portée, à partir du début du temps de ligne T, au potentiel d'activation Vca (0V pour certains écrans fluorescents à micro-pointes) et maintenue à ce potentiel pendant Nil intervalles de temps dt, l étant le numéro de la ligne considérée, après quoi cette électrode est ramenée au potentiel d'extinction Vce (45V pour ces écrans fluorescents à micro-pointes) et ceci, jusqu'au début de la ligne suivante.

Le procédé objet de l'invention est illustré par un exemple sur la figure 2, dans le cas d'un écran fluorescent à micro-pointes particulier dans cet exemple, le temps de ligne T est subdivisé en 32 intervalles dt (a) en vue de traduire 8 niveaux de gris (0 à 7). Les nombres N et m sont donc respectivement égaux à 32 et à 7.

On a considéré 4 niveaux de gris 0,1, 4, et 7 et, pour chacun de ces niveaux, on a représenté le diagramme temporel du signal de commande appliqué à un contact de colonne pour afficher ce niveau (en pointillés) ainsi que le comportement de cette colonne (en traits pleins) au cours du temps de ligne T. On note sur la figure 2 que le niveau de gris 7 (points "blancs" c'est-à-dire allumés) correspond à N7l=28 intervalles dt (b), l représentant le numéro de la ligne considérée, que le niveau de gris 4 est associé à N4l=14 intervalles dt (c), que le niveau de gris 1 (pixel presque éteint) est associé à N1l=5 intervalles dt (d) et que le niveau de gris 0 (point noir c'est-à-dire éteint) est associé à N0l=0 intervalle dt (e).

Un exemple témoignant de l'amélioration des performances d'un écran fluorescent à micro-pointes grâce au procédé objet de l'invention est donné dans le tableau I qui se trouve à la fin de la présente description et dans lequel les lignes ne sont pas différenciée: pour tout couple de lignes l1, l2 et pour chaque niveau de gris i, les nombres Nil1 et Nil2 sont égaux.

Dans ce tableau, les niveaux de gris vont de 0 à m=15, les nombres Nil qui leur sont associés conformément à la présente invention vont de N0l=0 à N15l=355. Par ailleurs, on a comparé les niveaux de gris obtenus avec une répartition régulière dans le temps conformément à la seconde technique connue, mentionnée plus haut (temps d'application de Vca proportionnel à la luminosité voulue) aux niveaux de gris obtenus avec une répartition ajustée conformément à la présente invention, pour un écran fluorescent à micro-pointes dont la caractéristique d'émission est représentée sur la figure 3. La résistance de charge de chaque colonne de cet écran vaut 10 kilo-ohms, la capacité à charger par colonne vaut 1 nanofarad, le temps de ligne est de 64 microsecondes et ce temps de ligne est subdivisé en N=640 intervalles dt égaux.

Sur la figure 3, on a représenté les variations de l'intensité J du courant électronique, exprimé en milli-ampères par millimètre carré, en fonction de la tension v entre une cathode (colonne) et une grille (ligne) de l'écran, exprimée en volt.

Sur le tableau I on a indiqué, pour chaque niveau de gris i, la valeur obtenue pour le rapport (en pourcentage) de la luminosité Ii correspondant à ce niveau de gris à celle correspondant au niveau de gris maximum (15) et ce, d'une part avec l'invention, en déterminant expérimentalement les nombres Nil de façon à obtenir une répartition régulière de la luminosité, et d'autre part avec l'art antérieur (seconde technique connue, mentionnée plus haut).

On notera que l'invention permet d'obtenir des rapports de luminosité qui croissent sensiblement en progression arithmétique, ce qui n'est pas le cas dans l'art antérieur.

En outre, avec la répartition régulière de luminosité, choisie conformément à l'invention dans ce tableau I, le couplage est limité à 2,7% du courant émis par un point de niveau de gris 15 et ce couplage est nul pour les autres niveaux 0 à 14.

Sur la figure 4, on a illustré schématiquement l'intérêt de ne pas attribuer N intervalles dt au niveau de gris maximum m. On considère une ligne l d'un écran fluorescent à micro-pointes et la ligne suivante l+1. On suppose qu'un pixel PB de la ligne l correspond à un point allumé (niveau de gris m) et que le pixel PN appartenant à la même colonne que PB et situé sur la ligne l+1 correspond à un point éteint (niveau de gris 0). Dans le cas (a) où l'on attribue N intervalles dt au niveau de gris le plus important, on voit qu'il existe un couplage CPL entre les pixels PB et PN, les pointillés correspondant au signal de commande appliqué au contact de la colonne considérée et le trait plein correspondant au comportement de cette colonne, au cours du temps de ligne T. Du fait de ce couplage, de la lumière est émise de façon parasite sur la ligne l+1. Au contraire, dans le cas (b) où le nombre d'intervalles dt attribués au niveau de gris le plus important est inférieur à N, un tel parasitage n'existe pas.

On va maintenant expliquer comment déterminer le nombre d'intervalles Nil à associer à chaque niveau de gris i. On considère d'abord le cas dans lequel les lignes ne sont pas différenciées. Les nombres Nil peuvent être déterminés de la façon suivante :
- on forme sur l'écran l'image d'un damier, ou une succession de bandes alternativement allumées (niveau de gris maximum) et éteintes (niveau de gris 0). Il suffit en fait de former une image comportant une partie éteinte et une partie allumée et de façon plus précise, une image comportant au moins sur une même colonne un point allumé immédiatement suivi par un point éteint.

On fait ensuite varier la fraction du temps de ligne pendant laquelle les électrodes de colonnes sont maintenues au potentiel d'activation, pour les pixels allumés, soit en faisant varier Nml à N constant, soit en faisant varier N à Nml constant. On cherche de cette manière le meilleur compromis entre le couplage et la luminosité sachant que plus Nml/N est grand, plus la luminosité est bonne mais plus le couplage est fort.

On forme alors sur l'écran une image uniforme de niveau de gris m résultant du compromis précédent et l'on mesure la luminosité de cette image par exemple au moyen d'un photomètre ou par la mesure du courant d'anode (dans le cas d'un écran fluorescent à micro-pointes).

A partir de cette valeur de luminosité pour le niveau de gris m, on calcule la luminosité que l'on doit obtenir pour chacun des autres niveau de gris selon une échelle de luminosité que l'on s'est fixé (échelle régulière ou logarithmique par exemple).

Enfin, pour chacun de ces autres niveaux de gris, on forme sur l'écran une image uniforme de cet autre niveau et l'on ajuste le nombre d'intervalles dt associés à cet autre niveau de façon à obtenir la luminosité calculée précédemment pour cet autre niveau.

On notera que les réglages effectués sont valables pour tous les écrans qui ont les mêmes caractéristiques, le même nombre de lignes et le même nombre de colonnes : dans le cas d'écrans identiques produits à la chaîne, il n'est pas nécessaire de refaire ces réglages pour chacun de ces écrans.

Dans le cas où les lignes sont différenciées, on peut commencer par régler le niveau de gris maximum de chacune des lignes de la façon suivante :

On détermine d'abord la ligne de luminosité la plus faible en mesurant les luminosités respectives de toutes les lignes allumées, de façon successive par exemple. La ligne de luminosité la plus faible est généralement la dernière ligne c'est-à-dire celle qui est la plus éloignée des contacts permettant l'adressage des colonnes de l'écran.

On ajuste ensuite, pour chaque autre ligne, le nombre d'intervalles dt à attribuer au niveau de gris maximum de cette autre ligne de façon qu'elle ait la même luminosité que ladite luminosité la plus faible, cette dernière étant prise pour référence. Au cours de ce réglage, seule ladite autre ligne considérée est allumée sur l'écran.

Ensuite, on peut calculer, à partir de la valeur prise pour référence, la luminosité que l'on doit obtenir pour chacun des autres niveaux de gris selon une échelle que l'on s'est fixé. Après quoi, pour chacun de ces autres niveaux de gris, on active sur l'écran successivement les lignes de l'écran et l'on ajuste le nombre d'intervalles dt associés à cet autre niveau et à la ligne considérée de façon à obtenir la luminosité précédemment calculée pour ledit autre niveau.

Sur la figure 5, on a représenté schématiquement un premier mode de réalisation particulier du dispositif objet de l'invention, permettant de commander un écran matriciel 2, par exemple un écran fluorescent à micro-pointes, pour lequel on ne différencie pas les lignes du point de vue de leur luminosité. Cet écran comprend un ensemble de lignes 4 parallèles entre elles et un ensemble de colonnes 6 qui sont parallèles entre elles et perpendiculaires aux lignes. D'un même coté de l'écran, l'extrémité de chaque ligne est pourvue d'un contact de ligne. De même, d'un côté de l'écran, adjacent au précédent, l'extrémité de chaque colonne est pourvue d'un contact de colonne.

Le dispositif représenté sur la figure 5 comprend des moyens 8 de commande des lignes et des moyens 10 de commande des colonnes. L'intersection d'une ligne donnée et d'une colonne donnée définit un élément d'image 12 qui apparaît sur l'écran lorsque cette ligne et cette colonne sont adressées de façon appropriée.

On suppose par exemple m=15, d'où 16 niveaux de gris repérés par les nombres 0, 1, ..., 15 que l'on peut coder sur 4 bits en système binaire. (Pour m+1 niveaux de gris, on code ces derniers sur p bits tels que 2^{p}≧ m+1).

Le dispositif représenté sur la figure 5 comprend en outre des moyens 13 prévus pour fournir les informations concernant les niveaux de gris des pixels, ces informations étant codées en système binaire, sur 4 bits et notées GP, et les impulsions de synchronisation, notamment celles de début de ligne.

Par ailleurs, les moyens 10 comprennent :
- un registre à décalage 14 ayant autant de positions qu'il y a de colonnes dans l'écran, chaque position comportant 4 bits (si m=15),
- pour chaque colonne, un registre 16 de 4 bits qui, dans l'exemple représenté sur la figure 5, est une bascule de type D de 4 bits, ainsi qu'un comparateur 18 et des moyens 20 d'amplification du signal de commande de la colonne considérée, et
- des moyens 22 qui sont communs à toutes les colonnes et qui seront décrits par la suite.

Les informations GP sont présentées successivement à l'entrée du registre à décalage 14 et déplacées dans ce registre 14 de façon qu'au début de l'adressage d'une ligne, chaque information, qui est associée à un pixel, occupe la position du registre à décalage qui est associée à la colonne correspondant à ce pixel. Au début de l'adressage d'une ligne, chaque information GP est transférée de sa position dans le registre 14 aux entrées D de la bascule 16 de 4 bits associée à cette position. Les sorties non-inverseuses Q de cette bascule sont envoyées à l'une P des deux entrées (4 bits) du comparateur 18 de 2x4 bits, l'autre entrée Q (4 bits) de ce comparateur recevant des informations GC qui sont communes à toutes les commandes de colonnes et codées sur 4 bits. Ces informations GC, qui sont issues des moyens 22 communs à toutes les colonnes, évoluent de façon croissante au cours du temps de ligne T. La sortie du comparateur 18 est reliée à l'entrée des moyens d'amplification 20 correspondants dont la sortie commande la colonne correspondante.

Tant que la valeur GP est supérieure à la valeur GC, la sortie du comparateur 18 reste au niveau logique 0 et le contact de la colonne correspondant au comparateur 18 considéré est maintenue au potentiel 0 volt (activation). Dès que la valeur GC devient égale à GP puis supérieure à cette valeur GP, la sortie du comparateur 18 passe et reste au niveau logique 1 et le contact en question est porté et maintenu au potentiel 45 volts (extinction).

Les moyens 22 qui sont communs à toutes les colonnes comprennent un premier compteur 24 de 8 bits, destiné à compter à rebours, un deuxième compteur 26 de 4 bits, une horloge 28 et une mémoire 30.

Les compteurs 24 et 26 sont par exemple du type 74193.

Les moyens 22 comprennent en outre une première porte 32 de type ET ainsi qu'une second porte 34 également de type ET. La sortie de la porte 32 est reliée à l'entrée d'horloge CK du compteur 26. La sortie de la porte 34 est reliée à l'entrée (inverseuse) de chargement LD ("load") du compteur 24. Une entrée de la porte 32 est reliée à la sortie (inverseuse) de retenue RE ("carry") du compteur 26 et la sortie (inverseuse) de fin de décomptage BO ("borrow") du compteur 24 est reliée à l'autre entrée de la porte 32 ainsi qu'à une entrée de la porte 34.

Les moyens 13 sont prévus pour envoyer une information de début de ligne aux moyens 8 de commande des lignes et à l'entrée de remise à zéro RAZ du compteur 26. Cette information de début de ligne est également envoyée à l'entrée d'horloge CK ("latch") de chaque bascule 16 et à l'autre entrée de la porte 34 par l'intermédiaire d'un inverseur 36.

On voit sur la figure 5 que l'entrée d'horloge de la bascule 16 est inverseuse : l'impulsion de début de ligne (état logique 1) est inversée une première fois (état logique 0) par l'inverseur 36 puis une seconde fois (état logique 1) à cette entrée CK de la bascule 16 qui se charge donc de l'information contenue dans la position correspondante du registre 14 lorsque l'impulsion de début de ligne est émise.

L'horloge 28 est une horloge régulière de fréquence 1/dt c'est-à-dire N/T. Les impulsions fournies par l'horloge sont envoyées à l'entrée de décomptage DC ("down") du compteur 24.

Les informations GC codées sur 4 bits sont issues du compteur 26 et envoyées d'une part à l'entrée Q de chacun des comparateurs 18 et d'autre part au bus d'adresse A de la mémoire 30 (le contenu du compteur 26 correspondant donc à une adresse de la mémoire). Cette mémoire 30 est une mémoire de 15 mots de 8 bits. Les sorties Si de cette mémoire 30 sont présentées sur le bus d'initialisation du compteur 24.

Le compteur 26 est remis à zéro en début de ligne et incrémenté par un signal de fin de décomptage émis par la sortie B0 du compteur 24. En effet, à la fin de chaque décomptage, la sortie B0 du compteur 24 passe à l'état logique 1 et, la sortie RE du compteur 26 étant à l'état logique 1, l'entrée CK de ce compteur 26 reçoit une impulsion. Le compteur 24 est décrémenté par l'horloge 28 et prend en compte les sorties Si de la mémoire 30 lors de l'émission de son signal de fin de décomptage. Ce signal correspond en effet à un passage de la sortie BO du compteur 24 à l'état logique 1 et, comme la sortie de l'inverseur est à l'état logique 1, l'entrée LD du compteur 24 reçoit une impulsion.

L'information Si est placée à l'adresse i de la mémoire et est égale au nombre d'intervalles dt à compter pour passer du nombre d'intervalles correspondant au niveau de gris i au nombre d'intervalles correspondant au niveau de gris i+1.

Pour obtenir les résultats indiqués dans le tableau I, le contenu de la mémoire 30 est le suivant :

Dans cet exemple, on voit que le contenu de l'adresse 15 de la mémoire est indifférent puisqu'il n'est pas pris en compte.

Les moyens 22 fonctionnent donc de la façon suivante : en début de ligne, le compteur 26 est remis à zéro. Son contenu est alors 0. A l'adresse 0, la mémoire 30 comporte le nombre d'intervalles dt correspondant au niveau de gris 1. Ce nombre est transféré au compteur 24 qui est décrémenté par l'horloge 28 de fréquence 1/dt. Lorsque le compteur 24 est à zéro, il envoie une impulsion au compteur 26 qui est incrémenté du fait de cette impulsion. Le nouveau contenu du compteur 26 est alors 1. A l'adresse 1, la mémoire 30 comporte le nombre supplémentaire d'intervalles à compter pour atteindre le nombre d'intervalles correspondant au niveau de gris 2. Ce nombre supplémentaire est transféré au compteur 24 ... et ainsi de suite.

Lorsque le contenu du compteur 26 atteint sa valeur maximale (15), sa sortie RE passe à l'état logique 0, ce qui le bloque. Un nouveau cycle commence avec une nouvelle ligne.

La mémoire 30 est par exemple de type PROM. Pour effectuer les réglages de niveau de gris mentionné plus haut, ce qui implique des modifications du contenu de cette mémoire, il suffit de remplacer celle-ci par un dispositif appelé "émulateur de PROM", toutes choses égales par ailleurs et, une fois les réglages terminés, de remplacer cet émulateur par la mémoire 30 dans laquelle on inscrit les valeurs obtenues grâce à cet émulateur. En outre, si ces réglages nécessitent de faire varier le nombre N, il suffit pour ce faire de changer d'horloge 28.

Sur la figure 6, on a représenté schématiquement un second mode de réalisation particulier du dispositif objet de l'invention, permettant la commande de l'écran 2 avec différenciation des lignes. Le dispositif schématiquement représenté sur la figure 6 diffère du dispositif qui est représenté sur la figure 5 par le fait qu'il comprend en outre un troisième compteur 38 dont l'incrémentation est commandée par les impulsions de début de ligne (qui sont envoyées à l'entrée d'horloge CK du compteur 38) et dont la remise à zéro RAZ est commandée par un signal de début d'image DI qui est fourni par les moyens 13. Le nombre s de sortie du compteur 38 est tel que 2^{s} soit au moins égal à L (nombre de lignes de l'écran). En outre, dans le dispositif représenté sur la figure 6, la mémoire 30 est remplacée par une mémoire 31 de n mots de 8 bits, n étant au moins égal au produit du nombre de lignes de l'écran par le nombre m, égal à 15 dans l'exemple donné.

Les mots présentés sur le bus d'adresse A de le mémoire 31 comportent une partie de poids faible et une partie de poids fort. Les sorties SL du compteur 38 constituent la partie de poids fort de chacun de ces mots dont la partie de poids faible est le mot fourni en sortie par le compteur 26. Les adresses de la mémoire sont donc repérées par des mots de s+4 bits.

Les dispositifs décrits en référence aux figures 5 et 6 pourraient être utilisables par l'Homme du métier pour la commande d'un écran matriciel à cristaux liquides.

Par ailleurs, la présente invention s'applique aussi bien à la commande d'un écran noir et blanc qu'à la commande d'un écran couleur.

## Revendications

1. Procédé de commande d'un écran matriciel de visualisation (2) destiné à afficher des images dont les éléments d'image ont des niveaux de gris, les niveaux de gris étant repérés par des nombres entiers i allant en croissant de 0 à un nombre entier m au moins égal à 1, cet écran comportant une pluralité de lignes (4) et une pluralité de colonnes (6) dont les intersections sont respectivement associées à des éléments d'image (12), procédé selon lequel, pour chaque image, ces lignes sont successivement activées pendant un temps donné T appelé temps de ligne qui est le même pour toutes les lignes, et, lors de l'activation de chaque ligne, les colonnes sont simultanément et respectivement commandées par des signaux destinés à activer ces colonnes, chaque signal étant appliqué pendant un temps qui dépend du niveau de gris de l'élément d'image correspondant à l'intersection de la ligne activée considérée et de la colonne commandée par le signal considéré,
procédé caractérisé en ce que l'on subdivise le temps de ligne T en N intervalles de temps égaux dt, N étant un nombre entier au moins égal à m, en ce que pour chaque ligne et pour chacun des niveaux de gris i de cette ligne, un niveau de gris i est respectivement associé à un nombre entier Nil choisi d'intervalles dt, l représentant le numéro de la ligne considérée, les nombres Nil formant, pour tout l fixé, une suite strictement croissante de la variable i, de premier terme NOl nul et de dernier terme Nml inférieur ou égal à N, et en ce que ledit temps pendant lequel ledit signal est appliqué est égal au produit de dt par celui des nombres de ladite suite qui correspond à ladite ligne et audit niveau de gris, ladite colonne étant désactivée après ledit temps pendant lequel ledit signal est appliqué, jusqu'à l'activation de la ligne suivante, les nombres Nil étant choisis de façon à obtenir une répartition déterminée pour les intensités lumineuses des différents niveaux de gris.

2. Procédé selon la revendication 1, caractérisé en ce que, pour tout couple de lignes l1 et l2, les suites de nombres Nil1 et Nil2 sont identiques.

3. Procédé selon la revendication 2, caractérisé en ce que les niveaux de gris sont réglés de la façon suivante :
- on forme sur l'écran (2) au moins deux zones correspondant respectivement au niveau de gris 0 et au niveau de gris m,
- on fait varier la fraction du temps de ligne pendant laquelle les colonnes sont activées pour les éléments d'image au niveau de gris m, jusqu'à l'obtention d'une qualité d'image souhaitée sur l'écran,
- on forme sur l'écran une image uniforme ayant le niveau de gris m ainsi défini et l'on mesure la luminosité de cette image uniforme,
- on calcule, à partir de cette valeur de luminosité mesurée, la luminosité que l'on doit obtenir pour chacun des autres niveaux de gris 1 à m-1, en fonction d'une échelle de niveaux de gris choisie, et
- pour chacun de ces autres niveaux de gris, on forme sur l'écran une image uniforme ayant cet autre niveau de gris et l'on ajuste le nombre de ladite suite qui lui correspond de façon à obtenir la luminosité calculée pour cet autre niveau de gris.

4. Procédé selon la revendication 1, caractérisé en ce que pour certaines lignes l1, l2 de l'écran, les suites de nombres Nil1 et Nil2 ne sont pas identiques.

5. Procédé selon la revendication 4, caractérisé en ce que les niveaux de gris maxima sont réglés de la façon suivante :
- on mesure les luminosités respectives de toutes les lignes (4) de l'écran (2) lorsque ces lignes sont au niveau de gris maximum et l'on détermine la ligne de luminosité la plus faible que l'on prend pour référence, et
- pour chacune des autres lignes l, on ajuste le nombre Nml correspondant au niveau de gris maximum de façon que la luminosité résultante soit égale à la luminosité de référence.

6. Procédé selon la revendication 5, caractérisé en ce que les autres niveaux de gris 1 à m-1 sont ensuite réglés de la façon suivante :
- on calcule, à partir de la valeur de la luminosité de référence, la luminosité que l'on doit obtenir pour chacun des autres niveaux de gris 1 à m-1, en fonction d'une échelle de niveaux de gris choisie, et
- pour chacun de ces autres niveaux de gris et pour chaque ligne, on forme sur l'écran l'image de cette ligne ayant cet autre niveau de gris et l'on ajuste le nombre de ladite suite qui lui correspond de façon à obtenir la luminosité calculée pour cet autre niveau de gris.

7. Procédé selon l'une quelconque des revendications 1 à 6, caractérisé en ce que, pour tout l, Nml est inférieur à N.

8. Dispositif de commande d'un écran matriciel de visualisation (2) destiné à afficher des images dont les éléments d'image ont des niveaux de gris, les niveaux de gris étant repérés par des nombres entiers i allant en croissant de 0 à un nombre entier m au moins égal à 1, cet écran comportant une pluralité de lignes (4) et une pluralité de colonnes (6) dont les intersections sont respectivement associées à des éléments d'image (12), ce dispositif comprenant :
- des moyens (8) prévus pour activer successivement les lignes pendant un temps donné T appelé temps de ligne qui est le même pour toutes les lignes et ce, pour chaque image, et
- des moyens (10) de commande simultanée des colonnes, prévus pour engendrer, lors de l'activation de chaque ligne, des signaux destinés à activer respectivement les colonnes, chaque signal étant appliqué pendant un temps qui dépend du niveau de gris de l'élément d'image correspondant à l'intersection de la ligne activée considérée et de la colonne commandée par le signal considéré,
dispositif caractérisé en ce que les moyens (10) de commande des colonnes comprennent :
- des moyens (22) qui sont communs à toutes les colonnes et qui comportent :
. des moyens (28) prévus pour engendrer des impulsions de période dt égale à T/N, N étant un nombre entier au moins égal à m,
. des moyens (30, 31) de mémorisation prévus pour mémoriser, pour chaque ligne et au moins pour chaque niveau de gris i non nul de cette ligne, une information liée à un nombre entier Nil choisi, l représentant le numéro de la ligne considérée, les nombres Nil formant, pour tout l fixé, une suite strictement croissante de la variable i de dernier terme Nml inférieur ou égal à N, et
- des moyens (16, 18) prévus pour appliquer ledit signal pendant un temps égal au produit de dt par celui des nombres de ladite suite qui correspond à ladite ligne et audit niveau de gris, et pour désactiver ladite colonne après ledit temps pendant lequel ledit signal est appliqué, jusqu'à l'activation de la ligne suivante, le temps d'application de tout signal correspondant à l'affichage d'un élément d'image de niveau de gris 0 étant nul, les nombres Nil étant choisis de façon à obtenir une répartition déterminée pour les intensités lumineuses des différents niveaux de gris.

9. Dispositif selon la revendication 8, caractérisé en ce que les moyens (10) de commande des colonnes comprennent en outre un registre à décalage (14) dont le nombre de positions est égal au nombre de colonnes (6) et qui reçoit en entrée des informations de niveau de gris pour les colonnes, chaque position étant associée à une colonne donnée et occupée lors de l'activation d'une ligne, par l'information de niveau de gris i relative à cette colonne, en ce que les moyens prévus pour appliquer ledit signal comprennent pour chaque colonne :
- un registre (16) qui reçoit en entrée l'information contenue dans la position correspondante du registre à décalage (14) et qui est commandé par des signaux de début de ligne, et
- un comparateur (18) à deux entrées, dont la première entrée est reliée à la sortie dudit registre (16) et dont la sortie commande l'activation de la colonne correspondante par l'intermédiaire de moyens d'amplification (20),
et en ce que les moyens (22) communs à toutes les colonnes sont prévus pour envoyer à la seconde entrée de chaque comparateur (18) des informations représentant des nombres entiers k, ces informations variant de 0 à m de façon croissante au cours du temps de ligne de telle manière que la colonne correspondant à ce comparateur soit activée tant que k est inférieur à i puis désactivée et maintenue dans l'état désactivé dès que k atteint i jusqu'à l'activation de la ligne suivante.

10. Dispositif selon la revendication 9, caractérisé en ce que pour tout couple de lignes l1 et l2 et pour chaque niveau de gris i les nombres Nil1 et Nil2 sont égaux, en ce que les moyens (22) communs à toutes les colonnes comprennent en outre :
- un premier compteur (24) prévu pour compter à rebours, et
- un second compteur (26) qui est remis à zéro au moment où commence une ligne, qui est incrémenté par un signal de fin de comptage émis par le premier compteur, et qui envoie à la seconde entrée de chaque comparateur (18) les informations représentant les nombres k,
en ce que ce premier compteur (24) est décrémenté par les moyens (28) prévus pour engendrer les impulsions, en ce que les moyens (30) de mémorisation comportent au moins m registres numérotés de 0 à m-1 et un bus d'adresse sur lequel sont envoyées les informations représentant les nombres k, en ce que les signaux de sortie de ces moyens (30) de mémorisation commandent l'initialisation du premier compteur (24) qui prend en compte ces signaux de sortie lors de l'émission de son signal de fin de comptage, et en ce que l'information présente à l'adresse i des moyens de mémorisation, i prenant l'une quelconque des valeurs 0 à m-1, est égale à la différence entre les nombres N(i+1)l et Nil.

11. Dispositif selon la revendication 9, caractérisé en ce que, pour certaines ligne l1, l2 de l'écran, les suites de nombres Nil1 et Nil2 ne sont pas identiques, en ce que les moyens (22) communs à toutes les colonnes comprennent en outre :
- un premier compteur (24) prévu pour compter à rebours,
- un second compteur (26) qui est remis à zéro au moment où commence une ligne, qui est incrémenté par un signal de fin de comptage émis par le premier compteur (24), et qui envoie à la seconde entrée de chaque comparateur (18) les informations représentant les nombres k, et
- un troisième compteur (38) qui est remis à zéro au début d'une image et incrémenté à chaque début de ligne,
en ce que le premier compteur (24) est décrémenté par les moyens (28) prévus pour engendrer les impulsions, en ce que les moyens (31) de mémorisation comportent au moins mxL registres, L étant le nombre de lignes, et un bus d'adresse sur lequel sont envoyées les informations représentant les nombres k sous forme de mots binaires en deux parties, la partie de poids fort correspondant aux signaux de sortie du troisième compteur (38) et la partie de poids faible correspondant aux informations représentant les nombres k, en ce que les signaux de sortie de ces moyens (31) de mémorisation commandent l'initialisation du premier compteur (24) qui prend en compte ces signaux de sortie lors de l'émission de son signal de fin de comptage, et en ce que l'information présente à l'adresse ixl des moyens de mémorisation (31), i prenant l'une quelconque des valeurs 0 à m-1 et l prenant l'une quelconque des valeurs 1 à L, est égale à la différence entre les nombres N(i+1)l et Nil.

## Patentansprüche

1. Verfahren zur Steuerung eines Matrixbildschirms zur Anzeige (2), der dazu bestimmt ist, Bilder anzuzeigen, deren Bildelemente Grauwerte haben, wobei die Grauwerte durch die ganzen Zahlen i beschrieben werden, welche von 0 aufsteigend bis zu einer ganzen Zahl m gehen, sie mindestens gleich 1 ist, dieser Schirm, der eine Vielzahl von Linien (4) und eine Vielzahl von Spalten (6) umfaßt, deren Schnittpunkte entsprechend mit den Bildelementen (12) verbunden sind, ein Verfahren, gemäß dem für jedes Bild diese Linien nacheinander aktiviert werden während einer gegebenen Zeit T, genannt Linienzeit, welche für alle Linien dieselbe ist, und zur Zeit der Aktivierung von jeder Linie werden die Spalten gleichzeitig und entsprechend durch Signale, die zur Aktivierung dieser Spalten bestimmt sind, gesteuert, wobei jedes Signal angewendet wird während einer Zeit, die von dem Grauwert des dem Schnittpunkt der betrachteten aktivierten Linie mit der durch ein betrachtetes Signal gesteuerten Spalte entsprechenden Bildelements angewendet wird,
dadurch **gekennzeichnet**,
daß man die Linienzeit T in N gleiche Zeitintervalle dt unterteilt, wobei N eine ganze Zahl und mindestens gleich m ist, daß für jede Linie und für jeden der Grauwerte i dieser Linie ein Grauwert i entsprechend mit einer aus den Intervallen dt ausgewählten ganzen Zahl Nil verbunden ist, l die Nummer der betrachteten Linie darstellt, die Zahlen N bilden, für alle gegebenen l, eine streng monoton steigende Folge mit der Variablen i, wobei der erste Term NOl Null und der letzte Term Nml kleiner oder gleich N ist, und daß die besagte Zeit, während der das besagte Signal angewendet wird, gleich dem Produkt von dt mit derjenigen der Zahlen der besagten Folge ist, welche der besagten Linie und dem Grauwerte entspricht, die besagte Spalte wird desaktiviert nach der besagten Zeit, während der das besagte Signal angewendet wird, bis zur Aktivierung der folgenden Linie, die Zahlen Nil werden so ausgewählt, daß man eine bestimmte Aufteilung für die Lichtintensitäten der verschiedenen Grauwerte erhält.

2. Verfahren nach Anspruch 1, dadurch gekennzeichnet, daß für alle Linienpaare l1 und l2 die Zahlenfolgen Nil1 und Nil2 identisch sind.

3. Verfahren nach Anspruch 2, dadurch gekennzeichnet, daß die Grauwerte auf folgende Weise gesteuert werden:
- man bildet auf dem Schirm (2) mindestens zwei korrespondierende Zonen entsprechend dem Grauwert 0 und dem Grauwert m,
- man läßt den Bruchteil der Linienzeit, während dem die Spalten für die Bildwerte mit den Grauwerten m aktiviert sind, variieren, bis man auf dem Schirm eine gewünschte Bildqualität erhält,
- man bildet auf dem Schirm ein einförmiges Bild, wobei folglich die Grauwerte m definiert sind und man mißt die Lichtstärke dieser einförmigen Bilder,
- man berechnet, ausgehend von diesen Werten der gemessenen Lichtstärken, die Lichstärke, die man für jeden der anderen Grauwerte 1 bis m-1 erhalten muß, in Abhängigkeit einer gewählten Grauwertabstufung, und
- für jeden dieser anderen Grauwerte bildet man auf dem Schirm ein einförmiges Bild, welches diesen anderen Grauwert hat, und man stellt die Zahl der besagten Folge, welche ihm so entspricht, daß man die berechnete Lichtstärke für diesen anderen Grauwert erhält, darauf ein.

4. Verfahren nach Anspruch 1, dadurch gekennzeichnet, daß für bestimmte Linien l1, l2 des Schirms die Zahlenfolgen Nil1 und Nil2 nicht identisch sind.

5. Verfahren nach Anspruch 4, dadurch gekennzeichnet, daß die maximalen Grauwerte auf folgende Weise gesteuert werden:
- man mißt von allen Linien (4) des Schirms (2) die entsprechenden Lichtstärken, wenn diese Linien im maximalen Grauwert sind und man bestimmt davon die Linie mit der schwächsten Lichtstärke, welche man zum Bezug nimmt, und
- für jede der anderen Linien l stellt man die den maximalen Grauwerten entsprechende Zahl Nml so ein, daß die erhaltene Lichstärke gleich der Referenzlichtstärke ist.

6. Verfahren nach Anspruch 5, dadurch gekennzeichnet, daß die anderen Grauwerte 1 bis m-1 anschließend auf folgende Weise gesteuert werden:
- man berechnet, ausgehend vom Wert der Bezugslichtstärke, die Lichtstärke, die man für jeden der anderen Grauwerte 1 bis m-1 erhalten muß, in Abhängigkeit von einer gewählten Grauwertabstufung, und
- für jeden dieser anderen Grauwerte und für jede Linie bildet man auf dem Schirm das Bild von dieser Linie, welches diesen anderen Grauwerte hat und man stellt die Nummer der besagten Folge, die ihm entspricht, so ein, daß man die berechnete Lichstärke für diesen anderen Grauwert erhält.

7. Verfahren nach einem der Ansprüche 1 bis 6, dadurch gekennzeichnet, daß Nml für alle l kleiner ist als N.

8. Steuerungseinrichtung eines Matrixbildschirms zur Anzeige (2), der dazu bestimmt ist, Bilder anzuzeigen, deren Bildelemente Grauwerte haben, wobei die Grauwerte durch ganze Zahlen i beschrieben werden, welche aufsteigend von 0 bis zu einer ganzen Zahl m, die mindestens gleich 1 ist, gehen, und dieser Schirm eine Vielzahl von Linien (4) und eine Vielzahl von Spalten (6) enthält, deren Schnittpunkte entsprechend mit Bildelementen (12) verbunden sind, diese Einrichtung umfaßt:
- Geräte (8), welche dazu vorgesehen sind um die Linien nacheinander zu aktivieren, während einer gegebenen Zeit T, genannt Linienzeit, die für alle Linien dieselbe ist,und dies für alle Bilder, und
- Geräte (10) zur gleichzeitigen Steuerung der Spalten, dazu vorgesehen um zur Zeit der Aktivierung jeder Linie Signale zu erzeugen, die dazu bestimmt sind, um entsprechend die Spalten zu aktivieren, wobei jedes Signal während einer Zeit angewendet wird, die von dem Grauwert des dem Schnittpunkt der betrachteten aktivierten Linie mit der durch das betrachtete Signal gesteuerten Spalte entsprechenden Bildelements abhängt,
die Einrichtung ist dadurch gekennzeichnet, daß die Hilfsmitte (10) zur Steuerung der Spalten:
- Geräte (22) umfassen, welche allgemein für alle Spalten sind und welche:
. Geräte (28) umfassen, die vorgesehen sind um Impulse der Periode dt gleich T/N zu erzeugen, wobei N eine ganze Zahl und mindestens gleich m ist,
. Geräte (30, 31) zur Speicherung umfassen, die vorgesehen sind um für jede Linie und mindestens für jeden Grauwert i ungleich Null dieser Linie eine mit einer gewählten ganzen Zahl Nil verbundene Information zu speichern, wobei l die Zahl der betrachteten Linie darstellt, und die Zahlen Nil bilden für alle festen l eine streng monoton steigende Folge der Variablen i mit dem letzten Terms Nml, der kleiner oder gleich N ist , und
- die Geräte (16, 18) umfassen, die dazu vorgesehen sind, um besagte Signale während einer Zeit anzuwenden, die gleich dem Produkt aus dt und derjenigen der Zahlen der besagten Folge ist, welche der besagten Linie und dem besagten Grauwert entspricht, und zur Desaktivierung der besagte Spalte nach der besagten Zeit, während der das besagte Signal angewendet wird, bis zur Aktivierung der folgenden Linie, die Anwendungszeit von allen Signalen entspricht der Anzeige eines Bildelements des Grauwerts 0 ist Null, die Zahlen Nil werden so ausgewählt, daß man eine bestimmte Aufteilung für die Helligkeitsintensitäten der verschiedenen Grauwerte erhält.

9. Einrichtung nach Anspruch 8, dadurch gekennzeichnet, daß die Geräte (10) zur Steuerung der Spalten außerdem ein Schieberegister (14) umfassen, dessen Anzahl an Positionen gleich der Anzahl der Spalten (6) ist, und welches am Eingang Informationen der Grauwerte für die Spalten erhält, wobei jede Position mit einer gegebenen Spalte verbunden ist und zur Zeit der Aktivierung einer Linie besetzt ist durch die Information des dieser Spalte entsprechenden Grauwerts i, und daß diese Geräte, die dazu vorgesehen sind, um das besagte Signal anzuwenden, für jede Spalte:
- ein Register (16) umfassen, welches am Eingang die Information erhält, die in der korrespondierenden Position des Schieberegisters (14) enthalten ist und welches durch die Signale des Linienanfangs gesteuert wird, und
- einen Komparator (18) mit zwei Eingängen umfaßen, dessen erster Eingang mit dem Ausgang des besagten Registers (16) verbunden ist und dessen Ausgang die Aktivierung der entsprechenden Spalte durch die Zwischenschaltung von Verstärkern (20) steuert,
und daß die Geräte (22), welche allgemein für alle Spalten sind, dazu vorgesehen sind, um zum zweiten Eingang eines jeden Komparators (18) den ganzen Zahlen k entsprechende Informationen zu senden, und diese Informationen von 0 bis m in steigender Weise im Laufe der Linienzeit so variieren, daß die diesem Komparator entsprechende Spalte aktiviert wird, solange k kleiner i ist, dann desaktiviert und im desaktivierten Zustand gehalten wird sobald k i erreicht, bis zur Aktivierung der folgenden Linie.

10. Einrichtung nach Anspruch 9, dadurch gekennzeichnet, daß für jedes Linienpaar l1 und l2 und jür jeden Grauwert i die Zahlen Nil1 und Nil2 gleich sind, daß die Geräte (22) allgemein für alle Spalten außerdem:
- einen ersten Zähler (24) umfaßen, der dazu vorgesehen ist, rückwärts zu zählen, und
- einen zweiten Zähler (26) umfaßen, der auf Null zurückgesetzt wird in dem Moment, wenn eine Linie anfängt, der durch ein Signal am Ende der Zählung, welches durch den ersten Zähler ausgesendet wird, inkrementiert wird, und der zum zweiten Eingang eines jeden Komparators (18) die Informationen sendet, die die Zahlen k darstellen,
daß dieser erste Zähler (24) durch die Geräte (28) dekrementiert wird, die dazu vorgesehen sind, um die Impulse zu erzeugen, daß die Geräte (30) zur Speicherung mindestens m von 0 bis m-1 nummerierte Register und einen Adressbus umfassen, auf dem die die Zahlen k darstellenden Informationen ausgesendet werden, daß die Ausgangssignale dieser Geräte (30) zur Speicherung die Initialisierung des ersten Zählers (24) steuern, welcher diese Ausgangssignale in Betracht zieht zur Zeit der Emission seines Signals am Ende der Zählung, und daß die an der Adresse i des Speichermittels anwesende Information, wobei i einen der Werte zwischen 0 und m-1 annimmt, gleich der Differenz zwischen den Zahlen N(i+1)l und Nil ist.

11. Einrichtung nach Anspruch 9, dadurch gekennzeichnet, daß für bestimmte Linien l1, l2 des Schirms die Zahlenfolgen Nil1 und Nil2 nicht identisch sind, daß die Geräte (22) allgemein für alle Spalten außerdem:
- einen ersten Zähler (24) umfassen, der dazu vorgesehen ist um rückwärts zu zählen,
- einen zweiten Zähler (26) umfassen, der auf Null zurückgesetzt wird in dem Moment, wenn eine Linie anfängt, der inkrementiert wird durch ein Signal am Ende der Zählung, welches durch den ersten Zähler (24) ausgesendet wird, und der an den zweiten Eingang eines jeden Komparators (18) die Informationen, welche die Zahlen k darstellen, aussendet, und
- einen dritten Zähler (38) umfassen, der am Anfang eines Bildes auf Null zurückgesetzt ist und zu Beginn jeder Linie inkrementiert wird,
daß der erste Zähler (24) durch die Geräte (28) dekrementiert wird, welche dazu vorgesehen sind, um die Impulse zu erzeugen, daß die Geräte (31) zur Speicherung mindestens m*L Register, wobei L die Anzahl der Linien ist, und einen Adressbus umfassen, auf dem die Informationen, welche die Zahlen k in Form von binären Wörtern in zwei Teilen darstellen, ausgesendet werden, der größere Anteil entspricht den Ausgangssignalen des dritten Zählers (38), der kleinere Anteil entspricht den die Zahlen k darstellenden Informationen, daß die Ausgangssignale dieser Speichergeräte (31) die Initialisierung des ersten Zählers (24) steuern, welcher diese Ausgangssignale in Betracht zieht zur Zeit der Emission seines Signals am Ende der Zählung, und daß die an der Adresse i*l der Speichermittel (31) anwesende Information gleich der Differenz zwischen den Zahlen N(i+1)l und Nil ist, wobei i einen Wert zwischen 0 und m-1 annimmt und l einen Wert zwischen 1 und L annimmt.

## Claims

1. Method of controlling a display matrix screen (2) adapted to display images with image elements having gray levels which are located by integers progressively increasing from 0 to an integer m at least equal to 1, the screen comprising a plurality of lines (4) and a plurality of columns (6) whose intersections are respectively associated with image elements (12), wherein for each image the lines are successively activated for a given time T, known as the line time and identical for all the lines, and on the activation of each line the columns are simultaneously and respectively controlled by signals adapted to activate the columns, each signal being applied for a time which depends on the gray level of the image element corresponding to the intersection of the activated line in question and the column controlled by the signal in question, characterized in that the line time T is subdivided into N equal intervals of time dt, N being an integer at least equal to m in that for each line and for each of the gray levels i thereof a gray level is respectively associated with a selected integer Nil of intervals dt, 1 representing the number of the line in question, the numbers Nil forming for every fixed 1 a strictly increasing sequence of the variable i, of first term NO1 zero and of last term Nm1 lower than or equal to N; and in that the time during which said signal is applied is equal to the product of dt by that number of said sequence which corresponds to said line and said gray level, said column being deactivated after said time during which said signal is applied, until the activation of the following line, the numbers Nil being so selected as to obtain a predetermined distribution for light intensities of the different gray levels.

2. Method according to claim 1, characterized in that the sequences of number Ni11 and Ni12 are identical for any couple of lines 11 and 12.

3. Method according to claim 2, characterized in that the gray levels are controlled as follows:
- at least two zones corresponding to the gray level O and the gray level m respectively formed on the screen,
- the fraction of line time during which the columns are activated for the image elements with gray level m is varied until a desired image quality is obtained on the screen,
- a uniform image is formed on the screen which has the gray level m thus defined, and the brightness of such uniform image is measured,
- from such measured brightness value that brightness is calculated which must be obtained for each of the other gray levels 1 with m-1, as a function of a selected scale of gray levels, and
- for each of the other gray levels a uniform image is formed on the screen which has the other gray level, and the number of said sequence corresponding thereto is so adjusted as to obtain the calculated brightness for said other gray level.

4. Method according to claim 1, characterized in that the sequences of numbers Ni11 and Ni12 are not identical for certain lines 11, 12 of the screen.

5. Method according to claim 4, characterized in that the maximum gray levels are controlled as follows:
- the respective brightnesses of all the lines of the screen are measured when said lines are at the maximum gray level, and the weakest brightness line is determined, which is taken as a reference, and
- for each of the other lines 1 the number Nm1 corresponding to the maximum gray level is so adjusted that the resulting brightness is equal to the reference brightness.

6. Method according to claim 5, characterized in that the other gray levels 1 to m-1 are then controlled as follows:
- from such measured brightness value that brightness is calculated which must be obtained for each of the other gray levels 1 with m-1, as a function of a selected scale of gray levels, and
- for each of the other gray levels a uniform image is formed on the screen which has the other gray level, and the number of said sequence corresponding thereto is so adjusted as to obtain the calculated brightness for said other gray level.

7. Method according to claim 1, characterized in that Nm1 is lower than N for any 1.

8. Apparatus for controlling a display matrix screen (2) adapted to display images, whose image elements have gray levels which are located by integers progressively increasing from 0 to an integer m at least equal to 1, the screen comprising a plurality of lines (4) and a plurality of columns (6) whose intersections are respectively associated with image elements (12), the device comprising:
- means (8) provided for successively activating the lines during a given time T known as the line time, which is identical for all the lines and for each image, and
- means (10) for controlling the columns which are provided to produce during the activation of each line, signals adapted to activate the columns respectively, each signal being applied for a time which depends on the gray level of the image element corresponding to the intersection of the activated line in question and the column controlled by the signal in question, characterized in that the means controlling the columns comprise
- means (22) which are common to all the columns and comprise:
- means (28) provided to produce pulses of period dt equal to T/N, N being an integer at least equal to m,
- memorizing means (30, 31) provided to memorize, at least for each gray level i of each line which is not zero, an information item connected with a selected integer Ni1, 1 denoting the number of the line in question, the numbers Ni1 forming for any fixed 1 a strictly increasing sequence of the variable i of last term Nm1 lower than or equal to N, and
- means (16, 18) provided to apply said signal for a time equal to the product of dt by that number of said sequence which corresponds to said line and said gray level, and to deactivate said column after said tine during which said signal is applied, until the activation of the following line, the application time of any signal corresponding to the display of an image element of gray level 0 being zero, the numbers Ni1 being so selected as to obtain a predetermined distribution for the light intensities of the different gray levels.

9. Device according to claim 8, characterized in that the means (10) for controlling the columns also comprise a shift register (14) whose number of positions is equal to the number of columns (6) and which receives at its input information items of gray level for the columns, each position being associated with a given column and occupied during the activation of a line by the information item of gray level i relating to such column, the means provided for applying said signal comprising for each column:
- a register (16) which receives at its input the information item contained in the corresponding position of the shift register (14) and which is controlled by start-of-line signals, and
- a comparator (18) with two inputs, whose first input is connected to the output of said register and whose output controls the activation of the corresponding column via amplification means (20), and in that the means (22) common to all the columns are provided to deliver to the second input of each comparator (18) information items representing integers k, such information items so varying increasingly from 0 to m during the line time that the column corresponding to the comparator is activated as long as k is lower than i, then deactivated and maintained in the deactivated state as soon as k reaches i until the activation of the following line.

10. Device according to claim 9, characterized in that for any couple of lines 11 and 12 and for each gray level i, the numbers Ni11 and Ni12 are equal, the means (22) common to all the columns also comprising:
- a first counter (24) provided for reverse counting, and
- a second counter (26) which is zero reset when a line starts and is incremented by an end-of-counting signal emitted by the first counter and which delivers to the second input of each comparator (18) the information items representing the numbers k,
in that the first counter (24) being decremented by the means (28) provided for producing the pulses, the memorizing means (30) comprising at least m registers numbered from 0 to m-1 and an address bus to which the information items representing the numbers k are delivered, in that the output signals of the memorizing means (30) controlling the initialization of the first counter (24), which takes into account said output signals during the emission of its end-of-counting signal and in that the information item presents at the address i memorizing means, i taking any of the values 0 to m-1 being equal to the difference between the numbers N(i+1)1 and Ni1.

11. Device according to claim 9, characterized in that for certain lines 11, 12 of the screen, the sequences of numbers Ni11 and Ni12 are not identical, the means (22) common to all the columns also comprising:
- a first counter (24) provided for reverse counting,
- a second counter (26) which is zero reset when a line starts and is incremented by an end-of-counting signal emitted by the first counter (24) and which delivers to the second input of each comparator (28) the information items representing the numbers k, and
- a third counter (38) which is zero reset at the start of an image and incremented at each line start,
in that the first counter (24) being decremented by the means (28) provided for producing the pulses, the memorizing means (31) comprising at least mxL registers, L being the number of lines, and an address bus to which the information items are delivered which represent the numbers k in the form of binary words in two parts, the part of heavyweight corresponding to the output signals of the third counter (38) and the part of lightweight corresponding to the information items representing the numbers k, in that the output signals of the memorizing means (31) controlling the initialization of the first counter (24), which takes into account said output signals during the emission of its end-of-counting signal, and in that the information item present at the address ix1 of the memorizing means (31), i taking any of the values 0 to m-1 and 1 taking any of the values 1 to L being equal to the difference between the numbers N(i+1)1 and Ni1.
